# FASCICULE DE BREVET EUROPEEN

(11) **EP 0 317 777 B1**
(45) Date de publication et mention de la délivrance du brevet: **28.07.1993**
(21) Numéro de dépôt: 88117796.8
(22) Date de dépôt: 26.10.1988
(51) Int. Cl.: B41J 2/125

(54) **Procédé de contrôle de la qualité de l'impression d'une imprimante à jet d'encre**
Überwachungsverfahren für die Druckqualität eines Tintenstrahldruckers
Impression quality control process for ink jet printers

(30) Priorité: 24.11.1987 FR 8716446
(43) Date de publication de la demande: 31.05.1989
(73) Titulaire: IMAJE S.A., 26500 Bourg les Valence (FR)
(72) Inventeur: Millet, Jean-Claude, F-26500 Bourg Lès Valence (FR); Regnault, Luc, F-26760 Monteleger (FR)
(74) Mandataire: Ballot, Paul Denis Jacques

(56) Documents cités:
- EP-A- 0 036 787
- WO-A-82/01415
- DE-A- 2 434 786

## Description

L'invention concerne un procédé de contrôle de l'impression d'une imprimante à jet d'encre.

Les applications de ce type d'imprimante, dans le domaine du marquage industriel notamment, se multiplient régulièrement. On peut citer notamment et à titre purement illustratif, l'impression des dates de fraîcheur sur les produits agro-alimentaires ou les numéros de lot. Ces marquages sont de plus en plus réalisés à l'aide d'imprimantes à jet d'encre du type "à jet d'encre continu dévié". Le bon fonctionnement de ces imprimantes est régi par un certain nombre de paramètres relativement complexes et qui doivent être parfaitement maîtrisés si l'on veut obtenir une qualité d'impression irréprochable. Nonobstant les nombreux perfectionnements introduits ces dernières années dans de telles imprimantes, celles-ci ne sont pas à l'abri d'une dérive de l'un ou l'autre des paramètres régissant leur fonctionnement, ce qui peut se traduire par une dégradation de la qualité de l'écriture. Il est d'ailleurs connu que dans la plupart des cas, cette dégradation de la qualité de l'écriture présente une typologie en rapport avec le paramètre défaillant. Par exemple, l'absence d'un impact de gouttes sur le support à imprimer peut signifier que la tête d'impression a besoin d'un nettoyage. De même, à un défaut de positionnement des gouttes peut correspondre une vitesse anormale d'éjection des gouttes ou une vitesse incorrecte du déplacement de la tête. Un autre problème peut également se situer au niveau de la grosseur des gouttes. Par ailleurs, les chaînes de fabrication ou de conditionnement sont de plus en plus automatisées et la permanence de la qualité apparaît comme tout à fait primordiale. Enfin, la fonction de marquage intervenant très souvent en fin de chaîne de production, tout marquage défectueux se traduit par des pertes inacceptables.

La présente invention a pour but de résoudre ces problèmes en décrivant un procédé et un dispositif permettant de prévoir l'imminence d'une rupture de la qualité :
- d'identifier la rupture de qualité dans un délai le plus bref possible après son apparition;
- d'arrêter la chaîne de fabrication ou de remplacer la machine de marquage avant qu'il ne soit trop tard.

La demande de brevet européen EP-A-0 036 787 décrit un dispositif d'impression du type à jets d'encre multiples dans lequel des moyens de contrôle sont prévus pour commander les positions des gouttes d'impression dans la direction du mouvement relatif entre la surface à imprimer et les différents jets d'encre et sont adaptés pour corriger les erreurs de position des gouttes qui sont dues à un mauvais alignement des jets d'encre.

Par rapport à ce dispositif de l'art antérieur, l'invention concerne un procédé de contrôle de l'impression d'une imprimante à jet d'encre comportant
- une première étape d'impression sur le support à imprimer, d'une trame de contrôle formée d'une matrice de plusieurs points correspondant à des impacts de gouttes d'encre;
- une seconde étape de reconnaissance de ladite trame de contrôle, par mesure de la distance séparant certains points de la trame entre eux;
- une troisième étape de comparaison de ladite trame de contrôle avec une trame de référence en comparant les distances séparant les points homologues des deux trames.

L'invention sera mieux comprise à l'aide des explications qui vont suivre et des trois figures jointes qui illustrent schématiquement trois variantes de réalisation d'un dispositif de mise en oeuvre du procédé conforme à l'invention.

Pour plus de clarté, les mêmes éléments portent les mêmes références dans toutes les figures.

Une des caractéristiques du procédé selon l'invention réside dans le fait qu'il consiste d'une part à créer une trame de contrôle spécifique et ceci à des instants et/ou à des positionnements déterminés, et à effectuer d'autre part sa lecture afin de la comparer à une trame de contrôle du même type servant de référence.

La trame de contrôle peut être soit autonome, c'est-à-dire indépendante du texte à imprimer, soit liée à l'imprimante ou à d'autres organes de commande de la chaîne. Le motif à vérifier est défini et spécifié au système de contrôle en temps réel.

Selon une autre caractéristique de l'invention, la trame de contrôle est constituée d'une série de points que l'on peut imprimer soit systématiquement, soit de manière régulière à fréquence fixe, soit de manière régulière à une fréquence résultant d'un processus d'apprentissage en rapport avec les conditions spécifiques d'exploitation. Cette trame de contrôle est donc imprimée en plus du message utile, en général, mais non limitativement, avant celui-ci.

Selon une autre caractéristique de l'invention, la trame de contrôle est définie comme une trame composée d'une succession de points remarquables. Ces points sont positionnés de telle sorte que leur vérification permet de garantir avec une probabilité suffisante que l'impression est correcte. Pour une trame donnée et dans des conditions de fonctionnement normales, la position des différents impacts est parfaitement connue et unique dans une tolérance donnée.

Si les conditions de fonctionnement de la tête se dégradent (notamment au niveau de la pression de l'encre, de la tension de charge des gouttes, de la tension de déflexion), ceci entraîne une modification de positionnement des différents impacts en dehors des tolérances fixées. Ceci est détecté par un moyen de contrôle, ce qui permet de mettre en évidence un fonctionnement incorrect de la machine d'impression.

Selon une première variante de réalisation du procédé conforme à l'invention, une trame de contrôle est constituée, comme le montre la figure 1, d'une matrice comportant respectivement une colonne de trois points (a,b,c) alignés et comme le montre la figure 2, de cinq points (d,e,f,g,h,).

Dans le premier cas (figure 1), on mesure les variations de la distance (x) séparant les deux points extrêmes et les variations des deux distances (d₁) et (d₂), le point central (b) du point (a), et le point central (b) du point (c).

Dans le second cas, on mesure les variations de la hauteur (z) de la matrice des cinq points et les variations des distances (d₃, d₄, d₅, d₆) entre respectivement le point central (d) et les points (e,f,g,h). Toute dérive de (z) ainsi que des rapports (d₃/d₆) et (d₄/d₅) est significative d'un défaut de fonctionnement.

Selon une seconde variante de réalisation du procédé conforme à l'invention, la trame de contrôle est constituée d'au moins trois gouttes imprimées dont la reconnaissance permet de garantir, avec un taux de probabilité suffisamment élevé, une bonne qualité de l'impression. La répartition des points est la suivante :
- une goutte chargée à la tension minimale;
- au moins une goutte chargée à une tension intermédiaire;
- une goutte chargée à la tension maximale.

La tension des gouttes est suffisante pour permettre une mesure significative.

La figure 3 est une illustration d'une telle trame de contrôle comportant 15 points alignés, allant donc de 1 à 15, la goutte extrême (1) étant la moins défléchie et la goutte extrême (15) la plus défléchie.

Cette impression de la trame de contrôle, comme cela a déjà été dit précédemment, est par exemple périodique avant chaque message. Un dispositif classique de reconnaissance constitué par exemple d'une source d'éclairage, d'une capteur (CCD) avec son optique et d'une électronique de traitement associés, est prévu pour lire cette trame de contrôle. Le capteur (CCD) est focalisé sur le support imprimé à l'endroit d'impact des gouttes. Cette disposition permet de faire une lecture de la trame de contrôle que le support soit en mouvement ou à l'arrêt. Dans le premier cas, un signal de synchronisation permet la capture de l'image de la trame de contrôle au moment où celle-ci arrive sur le support. L'exploitation des résultats permet de vérifier que l'impression de la trame de contrôle est correcte ou non dans les conditions de fonctionnement de la machine.

En utilisation normale, l'opérateur peut ajuster la tension de déflexion des gouttes et faire varier la distance d'impression, ce qui se traduit dans les deux cas par une dilatation de la trame en hauteur. Cependant, la position relative des différentes gouttes est sensiblement conservée si un certain ordre de charge est respecté; par exemple, si les gouttes sont envoyées par ordre croissant de charge. En applicant cette propriété à la trame de contrôle illustrée au moyen de la figure 3, on obtient les résultats suivants :
- G₁ = distance entre les impacts des gouttes 1 et 8;
- G₂ = distance entre les impacts des gouttes 8 et 15;
- G₃ = distance entre les impacts des gouttes 1 et 15;

Dans les conditions normales de fonctionnement (vitesse du jet et charge correctes), indépendamment de la valeur de la tension de déflexion (fourchette spécifique) et de la distance d'impression spécifiée, on peut écrire les relations suivantes, à condition de rester dans une fourchette spécifiée :
G₁/G₃ = k₁ et G₂/G₃ = k₂.
(k₁) et (k₂) sont des constantes connues dans la trame de référence dont les valeurs sont l'image d'une déflexion correcte, donc d'une impression correcte.

Si l'on ajoute à la trame de contrôle précitée, une deuxième trame de contrôle, le moyen de contrôle peut mesurer la distance entre les trames, donc la vitesse d'impression qui est fonction de la vitesse du convoyeur si la tête est fixe, ou la vitesse de la tête si le convoyeur est fixe. Il peut ainsi détecter, en plus des défauts d'impression, une anomalie dans la vitesse de défilement.

L'invention s'applique, comme cela a été dit précédemment, à toute installation de marquage industriel mettant en oeuvre la technique du jet d'encre.

## Revendications

1. Procédé de contrôle de la qualité de l'impression d'une imprimante à jet d'encre comportant
- une première étape d'impression, sur le support à imprimer, d'une trame de contrôle formée d'une matrice de plusieurs points correspondant à des impacts de gouttes d'encre;
- une seconde étape de reconnaissance de ladite trame de contrôle, par mesure de la distance séparant certains points de la trame entre eux;
- une troisième étape de comparaison de ladite trame de contrôle avec une trame de référence en comparant les distances séparant les points homologues des deux trames.

2. Procédé selon la revendication 1, caractérisé en ce que :
- la première étape consiste à imprimer une trame de contrôle formée d'une matrice de trois points alignés (a, b, c), et
- la seconde étape consiste à mesurer la distance (x) séparant les deux points extrêmes (a, c) et les distances (d₁ et d₂) séparant le point (b) du milieu respectivement du point (a) et du point (c).

3. Procédé selon la revendication 1, caractérisé en ce que :
- la première étape consiste à imprimer une trame de contrôle formée d'une matrice de cinq points (d, e, f, g, h) comportant un point central (d), et
- la seconde étape consiste à mesurer la hauteur (z) de la matrice et les distances (d₃, d₄, d₅, et d₆) entre le point central (d) et respectivement les points (e, f, g et h) ainsi que les rapports (d₃/d₄) et (d₅/d₆).

4. Procédé selon la revendication 1, caractérisé en ce que la première étape consiste à imprimer une trame de contrôle formée d'au moins trois points alignés correspondant aux impacts de trois gouttes d'encre telles que :
- une goutte est chargée à la tension minimale;
- une goutte est chargée à la tension intermédiaire;
- une goutte est chargée à la tension maximale.

5. Procédé selon la revendication 1, caractérisé en ce que :
- la première étape consiste à imprimer une trame de contrôle formée de quinze points alignés correspondant aux impacts de quinze gouttes d'encre dont la tension de charge varie en ordre croissant la première goutte extrême (1) étant la moins chargée et l'autre goutte extrême (15) étant la plus chargée et,
- la seconde étape consiste à mesurer la distance (G₁) entre l'impact de la première goutte (1) et l'impact de la goutte centrale (8); la distance (G₂) entre l'impact de la goutte (8) et l'impact de l'autre goutte extrême (15) et la distance (G₃) entre les impacts des deux gouttes extrêmes (1 et 15), et
- la troisième étape consiste à vérifier les relations : G₁/G₃ = k₁ et G₂/G₃ = k₂ où k₁ et k₂ sont deux constantes définies dans la trame de référence.

6. Procédé selon la revendication 5, caractérisé en ce qu'il consiste de plus à imprimer une seconde trame de contrôle semblable à la première et à mesurer la distance entre lesdites trames donc la vitesse d'impression.

## Claims

1. A process for controlling the impression quality of an ink jet printer, comprising
- a first step, of impressing on the support to be printed a control plot comprising a matrix of a plurality of points corresponding to ink spot impacts;
- a second step, of surveying the said control plot by measuring the distance separating certain points on the plot from each other;
- a third step, of comparing the said control plot with a reference plot by comparing the distances separating the equivalent points on the two plots.

2. A process according to Claim 1, characterised in that:
- the first step consists in printing a control plot comprising a matrix of three aligned points (a, b, c), and
- the second step consists in measuring the distance (x) separating the two end points (a, c) and the distances (d₁ and d₂) separating the middle point (b) from the point (a) and the point (c) respectively.

3. A process according to Claim 1, characterised in that:
- the first step consists in printing a control plot comprising a matrix of five points (d, e, f, g, h), including a central point (d), and
- the second step consists in measuring the height (z) of the matrix and the distances (d₃, d₄, d₅ and d₆) between the central point (d) and the points (e, f, g and h) respectively, together with the ratios (d₃/d₄) and (d₅/d₆).

4. A process according to Claim 1, characterised in that the first step consists in printing a control plot comprising at least three aligned points corresponding to the impacts of three ink spots, such that:
- one spot is charged at the minimum voltage;
- one spot is charged at the intermediate voltage;
- one spot is charged at the maximum voltage.

5. A process according to Claim 1, characterised in that:
- the first step consists in printing a control plot comprising fifteen aligned points corresponding to the impacts of fifteen ink spots, the charge voltage of which varies in an increasing order, with the first endmost spot (1) having the smallest charge and the other endmost spot (15) having the greatest charge, and
- the second step consists in measuring the distance (G₁) between the impact of the first spot (1) and the impact of the central spot (8); the distance (G₂) between the impact of the spot (8) and the impact of the other endmost spot (15), together with the distance (G₃) between the impacts of the two endmost spots (1 and 15), and
- the third step consists in verifying the relationships: G₁/G₃ = k₁ and G₂/G₃ = k₂, where k₁ and k₂ are two constants defined in the reference plot.

6. A process according to Claim 5, characterised in that it further consists in printing a second control plot similar to the first, and measuring the distance between the said plots and therefore the speed of impression.

## Patentansprüche

1. Verfahren zur Steuerung der Druckqualität eines Tintenstrahldruckers, mit
- einer ersten Stufe, in der auf den zu bedruckenden Träger ein Steuerraster gedruckt wird, das aus einer Matrix von mehreren Punkten gebildet wird, die Tintentropfen-Aufschlägen entsprechen;
- einer zweiten Stufe, in der das Steuerraster erkannt wird, indem der Abstand gemessen wird, durch den bestimmte Punkte des Rasters voneinander getrennt sind;
- einer dritten Stufe, in der das Steuerraster mit einem Referenzraster verglichen wird, indem die Abstände verglichen werden, die die homologen Punkte der beiden Raster trennen.

2. Verfahren gemäß Anspruch 1, dadurch gekennzeichnet, daß:
- die erste Stufe darin besteht, daß ein Steuerraster gedruckt wird, das von einer Matrix von drei in einer Linie angeordneten Punkten (a, b, c) gebildet ist, und
- die zweite Stufe darin besteht, daß der die beiden äußeren Punkte (a, c) trennende Abstand (x) und die den mittleren Punkt (b) vom Punkt (a) bzw. vom Punkt (c) trennenden Abstände (d₁ und d₂) gemessen werden.

3. Verfahren gemäß Anspruch 1, dadurch gekennzeichnet, daß:
- die erste Stufe darin besteht, daß ein Steuerraster gedruckt wird, das aus einer Matrix von fünf Punkten (d, e, f, g, h) gebildet ist, die einen Mittelpunkt (d) enthält, und
- die zweite Stufe darin besteht, daß die Höhe (z) der Matrix und die Abstände (d₃, d₄, d₅ bzw. d₆) zwischen dem Mittelpunkt (d) und den jeweiligen Punkten (e, f, g bzw. h) sowie die Verhältnisse (d₃/d₄) und (d₅/d₆) gemessen werden.

4. Verfahren gemäß Anspruch 1, dadurch gekennzeichnet, daß der erste Schritt darin besteht, daß ein Steuerraster gedruckt wird, das aus wenigstens drei in einer Linie angeordneten Punkten gebildet ist, die den Aufschlägen von drei Tintentropfen entsprechen, derart, daß:
- ein Tropfen auf die minimale Spannung aufgeladen wird;
- ein Tropfen auf die Zwischenspannung aufgeladen wird;
- ein Tropfen auf die maximale Spannung aufgeladen wird.

5. Verfahren gemäß Anspruch 1, dadurch gekennzeichnet, daß:
- die erste Stufe darin besteht, daß ein Steuerraster gedruckt wird, das aus fünf in einer Linie angeordneten Punkten gebildet ist, die den Aufschlägen von fünfzehn Tintentropfen entsprechen, deren Ladespannung sich in aufsteigender Ordnung ändert, wobei der erste äußere Tropfen (1) am wenigsten aufgeladen ist und der andere äußere Tropfen (15) am stärksten aufgeladen ist, und
- die zweite Stufe darin besteht, daß der Abstand (G₁) zwischen dem Aufschlag des ersten Tropfens (1) und dem Aufschlag des mittleren Tropfens (8) gemessen wird; der Abstand (G₂) zwischen dem Aufschlag des Tropfens (8) und dem Aufschlag des anderen äußeren Tropfens (15) und der Abstand (G₃) zwischen den Aufschlägen der beiden äußerden Tropfen (1 und 15) gemessen werden, und
- die dritte Stufe darin besteht, daß die Beziehungen G₁/G₃ = k₁ und G₂/G₃ = k₂ verifiziert werden, wobei k₁ und k₂ zwei Konstanten sind, die im Referenzraster definiert sind.

6. Verfahren gemäß Anspruch 5, dadurch gekennzeichnet, daß es außerdem darin besteht, daß ein dem ersten Steuerraster ähnliches zweites Steuerraster gedruckt wird und daß der Abstand zwischen den genannten Rastern und somit die Druckgeschwindigkeit gemessen wird.
